# EUROPÄISCHE PATENTSCHRIFT

(11) **EP 3 281 254 B1**
(45) Veröffentlichungstag und Bekanntmachung des Hinweises auf die Patenterteilung: **15.11.2023**
(21) Anmeldenummer: 16715298.2
(22) Anmeldetag: 08.04.2016
(51) Int. Cl.: H01R 9/24

(54) **RANGIERWABE**
PATCHBOARD
SYSTÈME DE RANGEMENT EN NID D'ABEILLE

(30) Priorität: 10.04.2015 DE 102015105545
(43) Veröffentlichungstag der Anmeldung: 14.02.2018
(73) Patentinhaber: Phoenix Contact GmbH & Co. KG, 32825 Blomberg (DE)
(72) Erfinder: WILLEMS, Marcel, 45143 Essen (DE); BRAND, Jürgen, 32760 Detmold (DE); HOPPMANN, Ralph, 32549 Bad Oeynhausen (DE); KLOPPENBURG, Christian, 33142 Büren Wewelsburg (DE); BERGHAHN, Kevin, 32825 Blomberg (DE)
(74) Vertreter: Gesthuysen Patentanwälte
(86) Internationale Anmeldenummer: PCT/EP2016/057713
(87) Internationale Veröffentlichungsnummer: WO 2016/162463

(56) Entgegenhaltungen:
- EP-A1- 1 091 380
- EP-A2- 0 170 455
- EP-A2- 0 170 455
- DE-A1- 3 014 755
- DE-A1-102013 101 830
- US-A- 5 295 870
- US-A- 6 059 615

## Beschreibung

Die Erfindung betrifft eine Rangierwabe mit mehreren Wabenbausteinen, wobei die einzelnen Wabenbausteine jeweils ein kastenförmiges Gehäuse mit zwei Stirnflächen und vier Seitenflächen aufweisen, die sich zwischen den Stirnflächen erstrecken, und wobei die beiden Stirnflächen der Wabenbausteine jeweils mindestens einen Anschlussbereich aufweisen.

Rangierwaben werden insbesondere dort eingesetzt, wo eine Mehrzahl von elektrischen Leitern auf engstem Raum angeschlossen werden müssen. Hierzu sind aus der Praxis Rangierwaben bekannt, bei denen innerhalb eines festen, rechteckigen Montagerahmens eine Mehrzahl von Wabenbausteinen in entsprechenden Kammern des Rahmens angeordnet sind. An die Rangierwabe bzw. die einzelnen Wabenbausteine können elektrische Leiter sowohl von der Vorderseite, der Feldseite, als auch von der Rückseite, der Anlagenseite angeschlossen werden. Hierzu sind in den kastenförmigen Gehäusen der einzelnen Wabenbausteine Anschlusselemente angeordnet, die in der Regel über entsprechende Stromschienen miteinander verbunden sind, so dass ein durch eine entsprechende Leitereinführungsöffnung in der vorderen Stirnfläche eingeführter elektrischer Leiter mit einem elektrischen Leiter oder einem Anschlusskontakt elektrisch verbunden werden kann, der durch eine entsprechende Einführungsöffnung in der hinteren Stirnfläche des Gehäuses eingeführt ist.

Eine derartig Rangierwabe mit einer Mehrzahl von Wabenbausteinen ist beispielsweise aus der DE 195 12 226 A1 bekannt. Bei der in dieser Druckschrift offenbarten Rangierwabe weisen die einzelnen Wabenbausteine, die in den einzelnen Kammern des Montagerahmens eingesetzt sind, alle die gleichen Abmessungen und die gleiche Anzahl und Größe von Leitereinführungsöffnungen auf, so dass sowohl der maximale Leiterquerschnitt der anschließbaren Leiter als auch deren Anzahl fest vorgegeben ist. Eine Anpassung der Rangierwabe an individuelle Wünsche eines Anwenders ist bei dieser bekannten Rangierwabe nicht möglich. Muss die Anzahl der anzuschließenden Leiter erhöht werden, so muss eine entsprechend größere Rangierwabe mit einer größeren Anzahl an einzelnen Wabenbausteinen verwendet werden, wobei in der Praxis Rangierwaben mit 18, 32, 48, 54 oder 80 Wabenbausteinen erhältlich sind.

Aus der DE 10 2013 101 830 A1 ist eine Rangierwabe bekannt, wie sie beispielsweise in der Schienenfahrzeugtechnik zur elektrischen Verteilung verwendet wird. In den Fig. 7 und 8 dieser Druckschrift sind zwei unterschiedliche Montagerahmen bzw. Verteilergehäuse dargestellt, in denen in Matrixform jeweils eine vorgegebene Anzahl - 18 bzw. 54 - an Kammern ausgebildet ist, in denen jeweils ein Wabenbaustein mit zwei Leitereinführungsöffnungen in der vorderen Stirnfläche angeordnet ist. Zwar soll bei dieser bekannten Rangierwabe die Herstellung der einzelnen Wabenbausteine vereinfacht sein, eine flexible Anpassung der Rangierwabe an individuelle Wünsche eines Anwenders ist jedoch auch hier nicht möglich.

Die US 5 295 870 A offenbart eine modulare Baugruppe für die Automobilindustrie, bestehend aus mehreren zusammengesteckten modularen Blöcken und einem speziellen Modul zur Aufnahme von Sicherungen oder Schutzschaltern. Die modularen Blöcke weisen jeweils eine Vorder- und eine Rückseite und jeweils zwei Paar sich gegenüberliegende Seitenflächen auf, wobei auf der Vorderseite eine Sockeleinrichtung ausgebildet ist. An den Seitenflächen ist jeweils mindestens eine sich verjüngende Nut ausgebildet, die sich von der Vorderseite in Richtung der Rückseite erstreckt. Zur Verbindung der einzelnen modularen Blöcke sind separate Rastelemente vorgesehen, wobei ein Rastelement gleichzeitig in jeweils zwei sich gegenüberliegenden Nuten von zwei zu verbindenden modularen Blöcken eingeschoben wird.

Auch bei den aus der EP 0 170 455 A2 bekannten modularen Blöcken sind zum Verrasten separate schwalbenschwanzförmige Rastelemente vorgesehen, die in Einschnitte, die an den Seitenflächen der Blöcke ausgebildet sind, eingesteckt werden. Außerdem sind an den Seitenflächen abwechselnd Stege und Rillen ausgebildet, wobei ein Steg an einer Setienfläche in eine Rille an der gegenüberliegenden Seitenfläche eines benachbarten Blocks eingreift, wenn die beiden Blöcken zusammengesteckt sind. Zur Verrigelung der Blöcke gegneinander werden danach die schwalbenschwanzförmige Rastelemente in die Ausnehmungen eingesteckt, die von zwei einander gegenüberliegenden Einschnitten gebildet werden.

Der vorliegenden Erfindung liegt daher die Aufgabe zugrunde, eine Rangierwabe mit mehreren Wabenbausteinen zur Verfügung zu stellen, die sich durch eine erhöhte Flexibilität und bessere Anpassbarkeit an individuelle Wünsche eines Anwenders auszeichnet.

Diese Aufgabe ist bei der eingangs beschriebenen Rangierwabe mit den Merkmalen des Patentanspruchs 1 gelöst.

Die Rangierwabe gemäß der vorliegenden Erfindung weist zunächst dadurch eine größere Flexibilität auf, dass die einzelnen Wabenbausteine dadurch, dass sie an allen Seitenflächen jeweils mindestens ein Rastelement aufweisen, unmittelbar miteinander verbunden werden können, so dass auf die Verwendung eines starren, die Anzahl der einzelnen Wabenbausteine festlegendem Montagerahmens verzichtet werden kann. Dadurch kann die Rangierwabe eine beliebige Anzahl an Wabenbausteinen aufweisen, so dass die Größe und insbesondere die Polzahl der Rangierwabe an den jeweiligen Bedarf angepasst und bei Bedarf auch einfach verändert werden kann. Eine derartige Rangierwabe bzw. entsprechend ausgebildete Wabenbausteine sind aus der nachveröffentlichten DE 10 2014 101 528 A1 bekannt.

Bei der erfindungsgemäßen Rangierwabe ist die Flexibilität bezüglich der Anschließbarkeit unterschiedlicher Leiter mit unterschiedlichen Leiterquerschnitten dadurch erhöht, dass die einzelnen Wabenbausteine der Rangierwabe zumindest teilweise unterschiedliche Abmessungen, insbesondere unterschiedliche Querschnitte aufweisen. So wird die Möglichkeit geschaffen, dass innerhalb einer Rangierwabe auch Wabenbausteine angeordnet sind, an die Leiter mit größeren Querschnitten oder Anschlussstecker mit größeren Abmessungen angeschlossen werden können. Dadurch, dass einzelne Wabenbausteine einen größeren Querschnitt, d. h. eine größere Breite und/oder eine größere Höhe aufweisen, besteht die Möglichkeit, dass diese Wabenbausteine auch entsprechend größere Anschlussbereiche mit entsprechend größeren Leitereinführungsöffnungen oder größeren Steckeröffnungen und größere Anschlusskontakte aufweisen.

Damit Wabenbausteine mit unterschiedlichen Querschnitten miteinander zu einer Rangierwabe verbunden werden können, beträgt die Breite und/oder die Höhe eines Wabenbausteins mit größerem Querschnitt ein ganzzahliges Vielfaches der Breite und/oder der Höhe eines Wabenbausteins mit kleinerem Querschnitt. Die erfindungsgemäße Rangierwabe kann beispielsweise eine Mehrzahl von Wabenbausteinen aufweisen, die alle dieselbe Höhe und dieselbe Tiefe haben, wobei jedoch einige Wabenbausteine eine doppelte Breite im Vergleich zu den übrigen Wabenbausteine aufweisen. Ebenso gut können sich die Wabenbausteine einer Rangierwabe auch nur in der Höhe oder sowohl in der Höhe als auch in der Breite voneinander unterscheiden.

Die Verrastung der einzelnen Wabenbausteine miteinander ist dabei dadurch gewährleistet, dass die Anzahl der Rastelemente an einer Seitenfläche mit grö-ßerer Breite oder größerer Höhe eines Wabenbausteins mit größerem Querschnitt ein entsprechendes ganzzahliges Vielfaches der Anzahl der Rastelemente einer Seitenfläche mit geringerer Breite oder geringerer Höhe eines Wabenbausteins mit geringerem Querschnitt ist. Bei einem Wabenbaustein mit einer doppelten Breite im Vergleich zu einem Wabenbaustein mit dem kleinsten Querschnitt ist somit an den die Breite bestimmenden Seitenflächen des Gehäuses auch jeweils eine doppelte Anzahl an Rastelementen vorgesehen, im Vergleich zur Anzahl der Rastelemente bei dem Wabenbaustein mit dem geringsten Querschnitt. Eine Vervielfachung der Breite oder der Höhe eines Wabenbausteins geht somit stets einher mit einer entsprechenden Vervielfachung der Anzahl der Rastelemente an den entsprechenden Seitenflächen des Wabenbausteins. Dies führt dazu, dass beispielsweise ein Wabenbaustein mit einer doppelten Breite 2 x B mit zwei Wabenbausteinen verbunden werden kann, die jeweils nur die halbe Breite B aufweisen.

Bei der erfindungsgemäßen Rangierwabe können Wabenbausteine mit unterschiedlichen Querschnitten eine unterschiedliche Anzahl an Anschlussbereichen und/oder unterschiedlich große Anschlussbereiche aufweisen. So kann eine Rangierwabe beispielsweise mehrere Wabenbausteine aufweisen, an die jeweils drei elektrische Leiter mit einem Leiterquerschnitt von maximal 1,5 mm² angeschlossen werden können. Außerdem kann die Rangierwabe auch Wabenbausteine aufweisen, an die jeweils zwei elektrische Leiter mit einem maximalen Leiterquerschnitt von 2,5 mm² angeschlossen werden können. Zusätzlich kann die Rangierwabe noch Wabenbausteine aufweisen, die zum Anschluss mit einem oder zwei Leitern mit einem maximalen Leiterquerschnitt von 4 mm² ausgebildet sind. Diese Wabenbausteine weisen dabei beispielsweise eine doppelt so große Breite wie die Wabenbausteine auf, an die drei Leiter mit einem maximalen Querschnitt von 1,5 mm² angeschlossen werden können. Durch eine zusätzliche Verdoppelung der Höhe eines Wabenbausteins kann dann beispielsweise die Anzahl der anschließbaren Leiter ebenfalls verdoppelt oder der maximale Leiterquerschnitt der Leiter, die an den Wabenbaustein angeschlossen werden können, weiter erhöht werden.

An allen vier Seitenflächen der Wabenbausteine ist mindestens ein Rastelement zum Verbinden mit einem anderen Wabenbaustein vorgesehen. Dabei sind die Rastelemente, die an einander gegenüberliegenden Seitenflächen ausgebildet sind, zueinander korrespondierend ausgebildet, so dass ein Wabenbaustein sowohl in x-Richtung als auch in z-Richtung mit einem weiteren Wabenbaustein verbunden werden kann. Die zueinander korrespondierenden Rastelemente können dabei beispielsweise als Rastzapfen und Rastöffnungen, als Stege und Nuten, insbesondere als schwalbenschwanzförmige Stege und korrespondierende schwalbenschwanzförmige Nuten oder als Rastnasen und Rastvorsprünge ausgebildet sein.

Eine erfindungsgemäße Rangierwabe mit einer Mehrzahl von Wabenbausteinen kann somit mehrere Wabenbausteine mit den Abmaßen H x B x T aufweisen, wobei diese Wabenbausteine eine Art Basisbaustein darstellen. Zusätzlich kann die Rangierwabe beispielsweise noch Wabenbausteine mit den Querschnitten H x 2B oder 2H x B aufweisen. Außerdem können auch Wabenbausteine mit den Querschnitten 2H x 2B, H x 3B, 2H x 3B, 3H x B, 3H x 2B, 3H x 3B ... Teil der Rangierwabe sein. Hieraus ist ersichtlich, dass die erfindungsgemäße Rangierwabe auf einer Mehrzahl von Wabenbausteinen bestehen kann, wobei mehrere Wabenbausteine unterschiedliche Abmessungen, insbesondere unterschiedlichen Querschnitte aufweisen können. Der Querschnitt der einzelnen Wabenbausteine beträgt dabei etwas B x H oder eine ganzzahliges Vielfaches von B x H.

Gemäß einer vorteilhaften Ausgestaltung weist die erfindungsgemäße Rangierwabe darüber hinaus mindestens zwei Wabenbausteine auf, die eine unterschiedliche Tiefe haben. Die Tiefe der einzelnen Wabenbausteine ist dabei - anders als die Höhe und die Breite - frei wählbar, so dass die Tiefe eines größeren bzw. längeren Wabenbausteins nicht ein Vielfaches der Tiefe eines kleineren bzw. kürzeren Wabenbausteins sein muss.

Damit bei einer Rangierwabe, die Wabenbausteine mit unterschiedlicher Tiefe aufweist, die Verrastung der einzelnen Wabenbausteine miteinander gewährleistet ist, müssen die jeweiligen Rastelemente der einzelnen Wabenbausteine zueinander korrespondierend angeordnet sein. Gemäß einer bevorzugten Ausgestaltung der erfindungsgemäßen Rangierwabe entspricht der Abstand der Rastelemente der jeweiligen Seitenfläche zur ersten Stirnfläche bei einem Wabenbaustein mit geringerer Tiefe dem Abstand der Rastelemente der korrespondierenden Seitenfläche zur ersten Stirnfläche bei einem Wabenbaustein mit größerer Tiefe. Die Rastelemente einer bestimmten Seitenfläche weisen somit alle den selben Abstand zur ersten Stirnfläche auf, unabhängig davon, welche Tiefe der jeweilige Wabenbaustein hat. Dies führt dazu, dass die ersten Stirnflächen der einzelnen Wabenbausteine einer Rangierwabe in einer Ebene liegen, auch wenn einzelne Wabenbausteine unterschiedliche Tiefen aufweisen.

Bei einer alternativen Ausführungsform der erfindungsgemäßen Rangierwabe sind die Rastelemente einer Seitenfläche symmetrisch zur Längserstreckung eines jeweiligen Wabenbausteins angeordnet, so dass im miteinander verbundenen Zustand beide Stirnflächen eines Wabenbausteins mit geringerer Tiefe in Längsrichtung den gleichen Abstand zu den Stirnflächen eines angrenzenden Wabenbausteins mit größerer Tiefe aufweisen. Bei einer derartigen Rangierwabe, die Wabenbausteine mit unterschiedlicher Tiefe aufweist, liegen somit weder die ersten Stirnflächen noch die zweiten Stirnflächen der einzelnen Wabenbausteine alle in einer Ebene.

Gemäß einer letzten vorteilhaften Ausgestaltung der erfindungsgemäßen Rangierwabe, die hier noch kurz erläutert werden soll, sind an mindestens einer Seite der Rangierwabe mehrere Abschlusselemente angeordnet, die mit den benachbarten Wabenbausteinen über korrespondierende Rastelemente verbunden sind. Die Abschlusselemente weisen somit auf der den Wabenbausteinen zugewandten Seitenfläche Rastelemente auf, die zu den an der gegenüberliegenden Seitenfläche vorgesehenen Rastelementen der Wabenbausteine korrespondieren. Weisen die Wabenbausteine an der entsprechenden Seitenfläche beispielsweise schwalbenschwanzförmige Stege auf, so sind in der gegenüberliegenden Seitenfläche der Abschlusselemente korrespondierende schwalbenschwanzförmige Nuten ausgebildet.

Die Abschlusselemente können dabei beispielsweise einen Markierungsbereich aufweisen, der zur Kennzeichnung eines Teils der Rangierwabe oder auch der gesamten Rangierwabe genutzt werden kann. Der Markierungsbereich kann eine Nut aufweisen, in die ein entsprechendes Markierungsschild eingerastet werden kann. Daneben kann der Markierungsbereich jedoch auch so ausgebildet sein, dass dieser unmittelbar selber beschriftet werden kann. Alternativ oder zusätzlich können einzelne Abschlusselemente auch so ausgebildet sein, dass sie zur Befestigung der Rangierwabe beispielsweise an einer Schaltschrankwand oder in einer Ausnehmung einer Schaltschrankwand dienen. Hierzu kann ein Abschlusselement beispielsweise einen Befestigungsflansch mit einer Öffnung zur Durchführung eines Befestigungselements, beispielsweise einer Schraube, aufweisen. Alternativ dazu kann ein zur Befestigung dienendes Abschlusselement auch so ausgebildet sein, dass es einen Aufrastbereich aufweist, mittels dem die Rangierwabe auf einer Tragschiene befestigt werden kann.

Im Einzelnen gibt es nun eine Vielzahl von Möglichkeiten, die erfindungsgemäße Rangierwabe und die einzelnen Wabenbausteine, aus denen die Rangierwabe aufgebaut ist, auszugestalten und weiterzubilden. Dazu wird verwiesen sowohl auf die dem Patentanspruch 1 nachgeordneten Patentansprüche als auch auf die nachfolgende Beschreibung bevorzugter Ausführungsbeispiele in Verbindung mit den Zeichnungen. In den Zeichnungen zeigen
- Fig. 1: ein Ausführungsbeispiel einer aus einer Mehrzahl von Wabenbausteinen aufgebauten Rangierwabe,
- Fig. 2: ein erstes Ausführungsbeispiel eines einzelnen Wabenbausteins,
- Fig. 3: ein Ausführungsbeispiel eines einzelnen Wabenbausteins mit größerem Querschnitt,
- Fig. 4: ein zweites Ausführungsbeispiel eines einzelnen Wabenbausteins mit größerem Querschnitt,
- Fig. 5: zwei Wabenbausteine gemäß Fig. 2 vor und nach dem Zusammenfügen,
- Fig. 6: zwei Wabenbausteine gemäß Fig. 3 vor und nach dem Zusammenfügen,
- Fig. 7: eine Rangierwabe, bestehend aus zwei Wabenbausteinen gemäß Fig. 2 und zwei Wabenbausteine gemäß Fig. 3,
- Fig. 8: drei miteinander verbundene Wabenbausteine gemäß Fig. 2,
- Fig. 9: eine Rangierwabe, zusammengesetzt aus den in den Fig. 7 und 8 dargestellten miteinander verbundenen Wabenbausteinen, und
- Fig. 10: eine alternative Ausgestaltung einer Rangierwabe, bestehend aus zwei Wabenbausteinen gemäß Fig. 2 und einem Wabenbaustein gemäß Fig. 3.

Fig. 1 zeigt ein Ausführungsbeispiel einer erfindungsgemäßen Rangierwabe 1, die eine Mehrzahl von unterschiedlichen Wabenbausteinen 2, 2', 2", 2‴, 2ʺʺ und 2ʺ‴ aufweist, wobei die einzelnen Wabenbausteine unmittelbar miteinander verbunden sind. Die Rangierwabe 1 weist somit keinen festen Montagerahmen auf, in dessen einzelnen Kammern die einzelnen Wabenbausteine 2 eingesetzt sind, so dass die Anzahl der einzelnen Wabenbausteine 2 und damit auch die Abmessungen der Rangierwabe 1 flexibel an die jeweiligen Anforderungen eines Anwenders angepasst und bei Bedarf auch einfach verändert werden kann. Das in Fig. 1 dargestellte Ausführungsbeispiel der Rangierwabe 1 weist eine rechteckige Grundfläche auf, die sich aus der Anordnung der einzelnen Wabenbausteine 2, 2', 2", 2‴, 2ʺʺ, 2ʺ‴ zueinander ergibt.

Fig. 2 zeigt ein erstes Ausführungsbeispiel eines einzelnen Wabenbausteins 2, der ein kastenförmiges Gehäuse 3 mit zwei Stirnflächen 4a, 4b und vier Seitenflächen 5a, 5b, 5c und 5d aufweist. Die einzelnen Seitenflächen 5a, 5b, 5c, 5d erstrecken sich jeweils zwischen den beiden Stirnflächen 4a, 4b und sind jeweils in einem Winkel von 90° zu den Stirnflächen 4a, 4b angeordnet. Der Wabenbaustein 2 bzw. das Gehäuse 3 des Wabenbausteins 2 weist somit einen rechteckförmigen Querschnitt auf, mit einer Breite B und einer Höhe H. Außerdem weist der Wabenbaustein 2 eine Länge bzw. Tiefe T auf. Bei dem dargestellten Wabenbaustein 2 betragen die Maße B x H x T beispielsweise 12 mm x 11 mm x 30 mm, wobei diese Maße keineswegs einschränkend sind.

Der in Fig. 2 dargestellte Wabenbaustein 2 mit den Abmessungen H x B x T stellt eine Art "Basisbaustein" der Rangierwabe 1 dar. Alle anderen Wabenbausteine 2 der Rangierwabe 1 weisen entweder dieselben Abmessungen, insbesondere denselben Querschnitt wie der Wabenbaustein 2 oder größere Abmessungen, insbesondere einen größeren Querschnitt als der Wabenbaustein 2 auf, worauf nachfolgend noch genauer eingegangen wird.

An der vorderen Stirnfläche 4a des Wabenbausteins 2 sind drei Anschlussbereiche 6, 6', 6" vorgesehen, die vorzugsweise als Federkraftklemmanschlüsse ausgebildet sind. Jeder Anschlussbereiche 6, 6', 6" weist eine Leitereinführungsöffnung 7 und ein als Drücker ausgebildetes Betätigungselement 8 auf. Innerhalb des Gehäuses 3 sind drei Klemmfedern angeordnet, wobei mittels der Klemmfedern ein durch die jeweilige Leitereinführungsöffnung 7 eingeführter abisolierter Leiter gegen eine ebenfalls im Gehäuse 3 angeordnete Stromschiene geklemmt und dadurch elektrisch leitend mit der Stromschiene verbunden werden kann. Die hintere Stirnfläche 4b kann ebenfalls drei Anschlussbereiche aufweisen. Daneben ist es jedoch auch möglich, dass die beiden Stirnflächen 4a, 4b eine unterschiedliche Anzahl an Anschlussbereichen aufweisen, die hintere Stirnfläche 4b beispielsweise nur zwei Anschlussbereiche aufweist.

Zur Verbindung des Wabenbausteins 2 mit anderen Wabenbausteinen weist der in Fig. 2 dargestellte Wabenbaustein 2 an allen vier Seitenflächen 5a, 5b, 5c, 5d mindestens ein Rastelement auf. Dadurch kann der Wabenbaustein 2 an allen seinen vier Seitenflächen 5a, 5b, 5c, 5d und damit sowohl in x-Richtung als auch in z-Richtung mit einem weiteren Wabenbaustein 2 verbunden werden, um eine Rangierwabe 1, wie sie beispielsweise in Fig. 1 dargestellt ist, auszubilden.

Bei dem in Fig. 2 dargestellten Ausführungsbeispiel des Wabenbausteins 2 sind an der ersten Seitenfläche 5a vier Stege 9 vorgesehen, die jeweils einen schwalbenschwanzförmigen Querschnitt aufweisen und an unterschiedlichen Positionen, sowohl in x-Richtung als auch in z-Richtung an der Seitenfläche 5a angeordnet sind. Bei dem dargestellten Ausführungsbeispiel weisen die einzelnen Stege 9 jeweils eine Längserstreckung in z-Richtung auf, die ca. 1/3 der Höhe H des Gehäuses 3 bzw. des Wabenbausteins 2 entspricht. Auf der der Seitenfläche 5a gegenüberliegenden Seitenfläche 5c des Wabenbausteins 2 sind zu den Stegen 9 korrespondierende Nuten 10 ausgebildet, die ebenfalls einen schwalbenschwanzförmigen Querschnitt aufweisen, so dass zwei Wabenbausteine 2 in x-Richtung nebeneinander angeordnet werden können. Darüber hinaus sind an der ersten Seitenfläche 5a noch zwei Rastnasen 11 ausgebildet, die mit korrespondierenden - hier nicht sichtbare - Rastvorsprünge an der Seitenfläche 5c zusammenwirken.

Die obere Seitenfläche 5b weist eine Nut 12 auf, die sich näherungsweise über die gesamte Tiefe T des Wabenbausteins 2 erstreckt. Korrespondierend zur Nut 12 ist an der unteren Seitenfläche 5d des Wabenbausteins 2 ein Steg 13 ausgebildet, so dass zwei Wabenbausteine 2 in z-Richtung übereinander angeordnet werden können, indem der Steg 13 an der unteren Seitenfläche 5d eines oberen Wabenbausteins 2 in die Nut 12 an der oberen Seitenfläche 5b eines unteren Wabenbausteins 2 eingeschoben wird. Zusätzlich sind an der unteren Seitenfläche 5d des Gehäuses 3 noch zwei Rastnasen 14 ausgebildet, die mit zwei an der oberen Seitenfläche 5b ausgebildeten Rastvorsprüngen 15 zusammenwirken und so ein ungewolltes Lösen zweier miteinander verbundener Wabenbausteine 2 verhindern.

Die Fig. 3 und 4 zeigen zwei weitere Ausführungsbeispiele eines Wabenbausteins 2', 2", wobei die Wabenbausteine 2', 2" im Vergleich zu dem in Fig. 2 dargestellten Wabenbaustein 2 die gleich Höhe H aber beide eine doppelte Breite 2B aufweisen, so dass auch der Querschnitt der beiden Wabenbausteine 2', 2" doppelt so groß ist, wie der Querschnitt des Wabenbausteins 2.

Bei dem in Fig. 3 dargestellten Wabenbaustein 2' weisen die beiden Stirnflächen 4a, 4b jeweils zwei Anschlussbereiche 6, 6' auf. Im Vergleich zu dem Wabenbaustein 2 gemäß Fig. 2 sind die beiden Anschlussbereiche 6, 6' zum Anschließen von Leitern mit einem größeren Querschnitt ausgebildet, so dass auch die Leitereinführungsöffnungen 7 einen größeren Durchmesser aufweisen. Der Wabenbaustein 2" gemäß Fig. 4 ist zum Anschluss eines Leiters mit einem noch größeren Querschnitt vorgesehen, wobei der Wabenbaustein 2" nur einen Anschlussbereich 6 aufweist, der über eine entsprechend große Leitereinführungsöffnung 7 verfügt. Im Inneren der Gehäuse 3 der beiden Wabenbausteine 2', 2" sind jeweils entsprechende - hier nicht dargestellte - Leiteranschlusselemente angeordnet, bei denen es sich wiederum um Federkraftklemmanschlüsse handelt, so dass jeder Leitereinführungsöffnung 7 eine Klemmfeder zugeordnet ist, die einen durch die Leitereinführungsöffnung 7 eingeführten Leiter gegen eine Stromschiene klemmt.

Die beiden in den Fig. 3 und 4 dargestellten Wabenbausteine 2' und 2" weisen nicht nur eine doppelte Breite im Vergleich zum Wabenbaustein 2 gemäß Fig. 2 auf, sondern auch eine etwas größere Tiefe T1. Die Tiefe T1 der beiden Wabenbausteine 2', 2" ist jedoch - anders als die Breite - nicht doppelt so groß wie die Tiefe T des Wabenbausteins 2 gemäß Fig. 2. Im vorliegenden Fall ist die Tiefe T1 der beiden Wabenbausteine 2', 2" etwa 25 % größer als die Tiefe T des Wabenbausteins 2, wobei dieses Maß in keiner Weise einschränkend ist. Es ist ohne weiteres möglich, dass die Tiefe der beiden Wabenbausteine 2', 2" auch noch größer ist, oder dass die bei Wabenbausteine 2' und 2" unterschiedliche Tiefen aufweisen.

Die beiden in den Fig. 3 und 4 dargestellten Ausführungsbeispiele der Wabenbausteine 2', 2" weisen jeweils auf ihrer ersten Seitenfläche 5a vier Stege 9 und zwei Rastnasen 11 auf, die in ihrer Form und Anordnung den Stegen 9 bzw. Rastnasen 11 des Wabenbausteins 2 gemäß Fig. 2 entsprechen. Das Gleiche gilt auch für die auf der gegenüberliegenden Seitenfläche 5c ausgebildeten Nuten 10 und Rastvorsprünge, so dass der in Fig. 2 dargestellte Wabenbaustein 2 in x-Richtung nicht nur mit einem weiteren, identischen Wabenbaustein 2 sondern auch mit dem in Fig. 3 dargestellten Wabenbaustein 2' oder dem in Fig. 4 dargestellten Wabenbaustein 2" verbunden werden kann. Aufgrund der korrespondierenden Anordnung und Ausbildung der Stege 9 und der Nuten 10 sowie der Rastnasen 11 und der Rastvorsprünge können darüber hinaus auch die in den Fig. 3 und 4 dargestellten beiden Wabenbausteine 2' und 2" in x-Richtung direkt miteinander verbunden werden.

Auf der oberen Seitenfläche 5b weisen die beiden Wabenbausteine 2', 2" zwei Nuten 12 auf, zu denen an der unteren Seitenfläche 5d zwei korrespondierende Stege 13 ausgebildet sind. Dies führt zunächst dazu, dass die beiden Wabenbausteine 2' und 2" auch in z-Richtung miteinander verbunden werden können, indem beispielsweise die beiden Stege 13 an der unteren Seitenfläche 5d des Wabenbausteins 2' in die beiden korrespondierenden Nuten 12 an der oberen Seitenfläche 5b des Wabenbausteins 2" eingeschoben werden. Über die an der unteren Seitenfläche 5d ausgebildeten Rastnasen 14 und die an der oberen Seitenfläche 5b ausgebildeten Rastvorsprünge 15 erfolgt dabei wiederum eine Verrastung der beiden miteinander verbundenen Wabenbausteine 2', 2", so dass die beiden Wabenbauseine 2', 2" nicht ungewollt wieder voneinander getrennt werden können.

Dadurch, dass der Wabenbaustein 2' - ebenso wie der Wabenbaustein 2" - an seiner oberen Seitenfläche 5b zwei Nuten 12 und an seiner unteren Seitenfläche 5d zwei Stege 13 aufweist, kann der Wabenbaustein 2' in z-Richtung auch mit zwei Wabenbausteinen 2 gemäß Fig. 1 verbunden werden, wie dies beispielsweise aus Fig. 7 ersichtlich ist. Die beiden in den Fig. 3 und 4 dargestellten Wabenbausteine 2', 2", deren Breite doppelt so groß wie die Breite des in Fig. 2 dargestellten Wabenbausteins 2 ist, weisen somit an den beiden Seitenflächen 5b, 5d mit der doppelten Breite auch eine doppelte Anzahl an Rastelementen 12, 13 - nämlich zwei - im Vergleich zum Wabenbaustein 2 gemäß Fig. 2 auf. Mit der Verdoppelung der Breite des Wabenbausteins 2', 2" ist somit auch eine Verdoppelung der Anzahl der an den entsprechenden Seitenflächen 5b, 5d ausgebildeten Rastelemente 12, 13 verbunden, wodurch sichergestellt ist, dass ein Wabenbaustein 2 mit der Breite B auch mit einem Wabenbaustein 2', 2" mit der Breite 2B verbunden werden kann.

Die zuvor beschriebene Vervielfachung der Anzahl der Rastelemente zweier Seitenflächen gilt natürlich auch für den Fall, dass ein Wabenbaustein eine doppelte Höhe 2H aufweist. In diesem Fall wären an den beiden Seitenflächen 5a, 5c eine im Vergleich zur Ausgestaltung bei dem Wabenbaustein 2 gemäß Fig. 2 doppelte Anzahl an Raststegen 9 und Rastnuten 10 sowie auch an Rastnasen 11 und korrespondierenden Rastausnehmungen ausgebildet. Das gleiche Prinzip gilt auch für Wabenbausteine, deren Breite und/oder Höhe nicht nur das Doppelte der Basisbreite B bzw. der Basishöhe H sondern ein ganzzahliges Vielfaches, beispielsweise das Dreifache oder das Vierfache, beträgt. Dies gilt unabhängig von der konkreten Ausgestaltung der einzelnen Rastelemente, solange die Rastelemente zueinander korrespondierend ausgebildet sind. Anstelle der an der ersten Seitenfläche 5a ausgebildeten Stege 9 könnten beispielsweise auch Rastzapfen vorgesehen sein, wobei dann auf der gegenüberliegenden, dritten Seitenfläche 5c anstelle der Nuten 10 zu den Rastzapfen korrespondierende Rastöffnungen ausgebildet wären.

In Fig. 5a sind zwei Wabenbausteine 2 gemäß Fig. 2 dargestellt, wobei hier durch den Pfeil dargestellt ist, wie die beiden Wabenbausteine 2 zusammengesteckt werden, wenn die beiden Wabenbausteine 2 in x-Richtung nebeneinander angeordnet werden sollen. Fig. 5b zeigt die beiden Wabenbausteine 2 nach dem Verbinden miteinander zu einer Baueinheit aus zwei in x-Richtung nebeneinander angeordneten Wabenbausteinen 2. Die Verbindung der beiden Wabenbausteine 2 erfolgt dabei durch Zusammenfügen der Stege 9 an der Seitenfläche 5a des ersten Wabenbausteins 2 mit den Nuten 10 an der Seitenfläche 5c des zweiten Wabenbausteins 2.

Fig. 6 zeigt zwei Wabenbausteine 2' gemäß Fig. 3 vor und nach dem Zusammenfügen. Auch hier zeigen die in Fig. 6a eingezeichneten Pfeile, wie die beiden Wabenbausteine 2' zusammengeschoben werden, um eine Baueinheit mit zwei in z-Richtung übereinander angeordneten Wabenbausteinen 2' gemäß Fig. 6b zu erhalten. Hierbei erfolgt die Verbindung über die an der unteren Seitenfläche 5d des einen Wabenbausteins 2' ausgebildeten Stege 13 und die an der oberen Seitenfläche 5b des anderen Wabenbausteins 2' ausgebildeten Nuten 12.

In Fig. 7 ist eine Rangierwabe 1 dargestellt, die aus den beiden in Fig. 5b dargestellten Wabenbausteinen 2 und den beiden in Fig. 6b dargestellten Wabenbausteinen 2' besteht. Die beiden Wabenbausteine 2 sind dabei mit ihren jeweils an der unteren Seitenfläche 5d ausgebildeten Stegen 13 mit den an der oberen Seitenfläche 5b des oberen Wabenbausteins 2' ausgebildeten Nuten 12 verbunden. Im montierten Zustand rasten dabei die an den unteren Seitenflächen 5d der beiden Wabenbausteine 2 angeordneten Rastnasen 14 hinter die an der oberen Seitenfläche 5b des Wabenbausteins 2' ausgebildeten Rastvorsprünge 15 ein. Anhand der Darstellung gemäß Fig. 7 ist dabei auch unmittelbar ersichtlich, dass die beiden Wabenbausteine 2' jeweils die doppelte Breite wie ein Wabenbaustein 2 aufweisen. Außerdem ist ersichtlich, dass die Tiefe T1 der Wabenbausteine 2' größer als die Tiefe T der Wabenbausteine 2 ist.

In Fig. 8 ist eine Anordnung von drei Wabenbausteinen 2 gemäß Fig. 2 in z-Richtung übereinander dargestellt. Diese drei miteinander verbundenen Wabenbausteine 2 können dann beispielsweise seitlich an die in Fig. 7 dargestellte Rangierwabe 1 angefügt werden, so dass die insgesamt in Fig. 9 dargestellte Rangierwabe 1 entsteht, die aus fünf einzelnen Rangierwaben 2 gemäß Fig. 2 und zwei Rangierwaben 2' gemäß Fig. 3 besteht. Die Breite und Höhe der in Fig. 9 dargestellten Rangierwabe 1 entspricht dabei jeweils der drei-fachen Breite und der drei-fachen Höhe eines Wabenbausteins 2 (Basisbaustein). Aus der Darstellung in den Fig. 5 bis 9 ist somit ersichtlich, dass durch das jeweilige Anfügen von weiteren, geeigneten Wabenbausteinen 2, 2' oder 2" in x-Richtung und/oder in z-Richtung eine Rangierwabe 1 aufgebaut werden kann, die einfach an die jeweiligen Anforderungen angepasst werden kann. Dadurch kann auch die Größe der Rangierwabe 1 und die Anzahl der anschließbaren Leiter einfach individuell festgelegt und bei Bedarf verändert werden.

Bei den in den Fig. 2 bis 9 dargestellten Ausführungsbeispielen entspricht der Abstand der Rastelemente der jeweiligen Seitenflächen 5a - 5d zur ersten Stirnfläche 4a bei den Wabenbausteinen 2 mit geringerer Tiefe T dem Abstand der jeweiligen Rastelemente der entsprechenden Seitenflächen 5a - 5d zur ersten Stirnfläche 4a bei den Wabenbausteinen 2', 2" mit größerer Tiefe T1, so dass nach dem Zusammenfügen mehrerer Wabenbausteine 2, 2' zu einer Rangierwabe 1 die ersten Stirnflächen 4a der einzelnen Wabenbausteine 2, 2' alle in einer Ebene liegen, wie dies aus den Fig. 7 und 9 ersichtlich ist.

Im Unterschied dazu ist in Fig. 10 ein Ausführungsbeispiel zweier Wabenbausteine 2 und eines Wabenbausteins 2' dargestellt, bei dem die Rastelemente 9 der jeweiligen Seitenflächen 5a - 5b symmetrisch zur Längserstreckung der Wabenbausteine 2, 2' angeordnet sind. Dies führt dazu, dass die beiden Stirnflächen 4a, 4b des Wabenbausteins 2 mit geringerer Tiefe T in Längsrichtung, d. h. in Richtung der y-Achse beide einen gleichen Abstand zu den Stirnflächen 4a, 4b des Wabenbausteins 2' mit größerer Tiefe T1 aufweisen.

Die in Fig. 1 dargestellte Rangierwabe 1 weist neben einer Mehrzahl von in zwei Reihen übereinander angeordneten Wabenbausteinen 2 gemäß Fig. 2 und mehreren Wabenbausteinen 2' gemäß Fig. 3 auch zwei Wabenbausteine 2" gemäß Fig. 4 auf. Darüber hinaus weist die Rangierwabe 1 noch mehrere Wabenbausteine 2‴ auf, bei denen die erste Stirnfläche 4a jeweils zwei Anschlussbereiche 6, 6' in Form eines Steckkontaktanschlusses aufweist. Diese Steckkontaktanschlüsse dienen zur Aufnahme und elektrischen Kontaktierung von entsprechenden Steckern 16, die ihrerseits Leitereinführungsöffnungen 17 zum Einführen von elektrischen Leitern aufweisen. Aus der Darstellung der Rangierwabe 1 gemäß Fig. 1 ist außerdem ersichtlich, dass je nach Ausgestaltung der Anschlussbereiche 6 unterschiedlich ausgestaltete Stecker 16, 16', 16" an die jeweiligen Wabenbausteine angeschlossen werden können.

Während die Wabenbausteine 2', 2" und 2‴ jeweils nur eine im Vergleich zu den Wabenbausteinen 2 doppelte Breite aufweisen, weisen die Wabenbausteine 2ʺʺ im Vergleich zu den Wabenbausteinen 2 sowohl eine doppelte Breite als auch eine doppelte Höhe auf. Die Wabenbauseine 2ʺʺ weisen dabei einen näherungsweise quadratischen Anschlussbereich 6 zum Anschluss von entsprechenden Steckern mit einem korrespondierenden Steckergesicht auf. Die Wabenbausteine 2ʺ‴ weisen eine vierfache Breite im Vergleich zu den Wabenbausteinen 2 auf, wobei die in Fig.1 dargestellten Wabenbausteine 2ʺ‴ zum Anschluss entsprechender Stecker 16‴ dienen, deren Breite und Höhe im Vergleich zur Breite und Höhe der Stecker 16' jeweils verdoppelt ist.

Aus der Fig. 1 ist somit ersichtlich, dass die Rangierwabe 1 je nach Anwendungsfall und Kundenwunsch aus einer Vielzahl von unterschiedlichen Wabenbausteinen 2, 2', 2", 2‴, 2"", 2"" aufgebaut werden kann, wobei die einzelnen Wabenbausteine 2, 2', 2", 2‴, 2ʺʺ, 2"" unterschiedliche Abmessungen und damit auch unterschiedlich große und unterschiedlich viele Anschlussbereiche 6, 6', 6" aufweisen können. Auch kann die Größe der Rangierwabe 1 bei Bedarf einfach verändert werden, indem Wabenbausteine 2 hinzugefügt, entfernt oder ausgetauscht werden.

Schließlich ist aus Fig. 1 noch ersichtlich, dass die dargestellte Rangierwabe 1 an zwei Seiten mehrere Abschlusselemente 18 aufweist, wobei die einzelnen Abschlusselemente 18 mit den angrenzenden Wabenbausteinen über entsprechende Rastelemente verbunden sind. Bei dem dargestellten Ausführungsbeispiel weisen die einzelnen Abschlusselemente 18 jeweils zwei Nuten 19a, 19b auf, die zur Aufnahme von entsprechenden Markierungsschildern dienen.

## Patentansprüche

1. Rangierwabe mit mehreren Wabenbausteinen (2, 2', 2", 2‴, 2"", 2""), wobei die einzelnen Wabenbausteine (2, 2', 2", 2‴, 2"", 2"") jeweils ein kastenförmiges Gehäuse (3) mit zwei Stirnflächen (4a, 4b) und vier Seitenflächen (5a, 5b, 5c, 5d) aufweisen, die sich zwischen den Stirnflächen (4a, 4b) erstrecken und wobei die beiden Stirnflächen (4a, 4b) der Wabenbausteine (2, 2', 2", 2‴, 2"", 2"") jeweils mindestens einen Anschlussbereich (6, 6', 6") aufweisen, und wobei mindestens zwei Wabenbausteine (2, 2', 2", 2‴, 2"", 2"") unterschiedliche Querschnitte aufweisen, wobei die Breite und/oder die Höhe eines Wabenbausteins (2', 2", 2‴, 2"", 2ʺ‴) mit größerem Querschnitt ein Vielfaches der Breite und/oder der Höhe eines Wabenbausteins (2) mit kleinerem Querschnitt ist,
**dadurch gekennzeichnet,**
**dass** alle Seitenflächen (5a, 5b, 5c, 5d) der Wabenbausteine (2, 2', 2", 2‴, 2"", 2"") jeweils mindestens ein Rastelement (9, 10, 11, 12, 13, 14, 15) zum Verbinden mit einem anderen Wabenbaustein (2, 2', 2", 2‴, 2"", 2"") aufweisen,
**dass** die Anzahl der Rastelemente (9, 10, 11, 12, 13, 14, 15) einer Seitenfläche (5a, 5b, 5c, 5d) mit größerer Breite oder größerer Höhe eines Wabenbausteins (2', 2", 2‴, 2"", 2ʺ‴) mit größerem Querschnitt ein entsprechendes Vielfaches der Anzahl der Rastelemente (9, 10, 11, 12, 13, 14, 15) einer Seitenfläche (5a, 5b, 5c, 5d) mit geringerer Breite oder geringerer Höhe eines Wabenbausteins (2) mit geringerem Querschnitt ist,
**dass** die Rastelemente (9, 10, 11, 12, 13, 14, 15), die an einander gegenüberliegenden Seitenflächen (5a, 5c; 5b, 5d) ausgebildet sind, zueinander korrespondierend ausgebildet sind, und
**dass** sich die Längserstreckung der Rastelemente (9, 10) an den seitlichen Seitenflächen (5a, 5c) von der Längserstreckung der Rastelemente (12, 13) an der oberen Seitenfläche (5b) und der unteren Seitenfläche (5d) unterscheidet.

2. Rangierwabe nach Anspruch 1, **dadurch gekennzeichnet, dass** Wabenbausteine (2, 2', 2", 2‴, 2"", 2ʺ‴) mit unterschiedlichen Querschnitten eine unterschiedliche Anzahl an Anschlussbereichen (6, 6', 6") und/oder unterschiedlich große Anschlussbereiche (6, 6', 6") aufweisen.

3. Rangierwabe nach Anspruch 1 oder 2, **dadurch gekennzeichnet, dass** mindestens zwei Wabenbausteine (2, 2', 2") unterschiedliche Tiefen aufweisen.

4. Rangierwabe nach Anspruch 3, **dadurch gekennzeichnet, dass** der Abstand der Rastelemente (9, 10, 11, 12, 13, 14, 15) der jeweiligen Seitenfläche (5a, 5b, 5c, 5d) zur ersten Stirnfläche (4a) bei einem Wabenbaustein (2) mit geringerer Tiefe dem Abstand der Rastelement (9, 10, 11, 12, 13, 14, 15) der entsprechenden Seitenfläche (5a, 5b, 5c, 5d) zur ersten Stirnfläche (4a) bei einem Wabenbaustein (2', 2") mit größerer Tiefe entspricht, so dass die ersten Stirnflächen (4a) der einzelnen Wabenbausteine (2, 2', 2") alle in einer Ebene liegen.

5. Rangierwabe nach Anspruch 3, **dadurch gekennzeichnet, dass** die Rastelemente (9, 10, 11, 12, 13, 14, 15) der jeweiligen Seitenfläche (5a, 5b, 5c, 5d) symmetrische zur Längserstreckung eines jeweiligen Wabenbausteine (2, 2') angeordnet sind, so dass beide Stirnflächen (4a, 4b) eines Wabenbausteins (2) mit geringerer Tiefe in Längsrichtung einen gleichen Abstand zu den Stirnflächen (4a, 4b) eines angrenzenden Wabenbausteins (2') mit größerer Tiefe aufweisen.

6. Rangierwabe nach einem der Ansprüche 1 bis 5, **dadurch gekennzeichnet, dass** die Rastelemente (9, 10, 11, 12, 13, 14, 15) der einzelnen Wabenbausteine (2, 2', 2", 2‴, 2ʺʺ, 2ʺ‴) in Form von Rastzapfen, Rastöffnungen, Stegen (9, 13), Nuten (10, 12), Rastnasen (11, 14), oder Rastvorsprüngen (15) ausgebildet sind.

7. Rangierwabe nach einem der Ansprüche 1 bis 6, **dadurch gekennzeichnet, dass** in zwei voneinander unterschiedlichen Richtungen der Rangierwabe (1) jeweils mehrere Wabenbausteine (2, 2', 2", 2‴, 2"", 2ʺ‴) angeordnet und miteinander verbunden.

8. Rangierwabe nach einem der Ansprüche 1 bis 7, **dadurch gekennzeichnet, dass** an mindestens einer Seite der Rangierwabe (1) mehrere Abschlusselemente (18) angeordnet sind, die mit den benachbarten Wabenbausteinen (2, 2', 2", 2‴, 2"", 2ʺ‴) über Rastelemente (9, 10, 11, 12, 13, 14, 15) verbunden sind.

## Claims

1. Patchboard having a plurality of honeycomb components (2, 2', 2", 2‴, 2ʺʺ, 2ʺʺ), wherein the individual honeycomb components (2, 2', 2", 2‴, 2ʺʺ, 2"") each have a box-shaped housing (3) with two end surfaces (4a, 4b) and four side surfaces (5a, 5b, 5c, 5d) which extend between the end surfaces (4a, 4b), and wherein the two end surfaces (4a, 4b) of the honeycomb components (2, 2', 2", 2‴, 2ʺʺ, 2ʺʺ) each have at least one connecting area (6, 6', 6"), and
wherein at least two honeycomb components (2, 2', 2", 2‴, 2ʺʺ, 2ʺʺ) have different cross-sections, wherein the width and/or the height of a honeycomb component (2', 2", 2‴, 2ʺʺ, 2ʺ‴) with a larger cross-section is a multiple of the width and/or the height of a honeycomb component (2) with a smaller cross-section,
**characterized in**
**that** all the side surfaces (5a, 5b, 5c, 5d) of the honeycomb components (2, 2', 2", 2‴, 2"", 2"") each have at least one latching element (9, 10, 11, 12, 13, 14, 15) for connecting to another honeycomb component (2, 2', 2", 2‴, 2ʺʺ, 2""),
**that** the number of latching elements (9, 10, 11, 12, 13, 14, 15) of a side surface (5a, 5b, 5c, 5d) of greater width or greater height of a honeycomb component (2', 2", 2‴, 2"", 2ʺ‴) with a larger cross-section is a corresponding multiple of the number of latching elements (9, 10, 11, 12, 13, 14, 15) of a side surface (5a, 5b, 5c, 5d) with a smaller width or smaller height of a honeycomb components (2) with a smaller cross-section,
**that** the latching elements (9, 10, 11, 12, 13, 14, 15) designed on side surfaces (5a, 5c; 5b, 5d) that are opposite to one another, are designed to correspond with one another, and
**that** the longitudinal extent of the latching elements (9, 10) on the lateral side surfaces (5a, 5c) differs from the longitudinal extent of the latching elements (12, 13) on the upper side surface (5b) and the lower side surface (5d).

2. Patchboard according to claim 1, **characterized in that** honeycomb components (2, 2', 2", 2‴, 2ʺʺ, 2ʺ‴) with different cross sections have a different number of connecting areas (6, 6', 6") and/or connecting areas (6, 6', 6") of different sizes.

3. Patchboard according to claim 1 or 2, **characterized in that** at least two socket blocks (2, 2', 2") have different depths.

4. Patchboard according to claim 3, **characterized in that** the distance of the latching elements (9, 10, 11, 12, 13, 14, 15) of the respective side surface (5a, 5b, 5c, 5d) to the first end surface (4a) in the case of a honeycomb component (2) with a smaller depth corresponds to the distance of the latching elements (9, 10, 11, 12, 13, 14, 15) of the corresponding side surface (5a, 5b, 5c, 5d) to the first end surface (4a) in the case of a honeycomb component (2', 2") with greater depth, so that the first end surfaces (4a) of the individual honeycomb components (2, 2', 2") all lie in one plane.

5. Patchboard according to claim 3, **characterized in that** the latching elements (9, 10, 11, 12, 13, 14, 15) of the respective side surface (5a, 5b, 5c, 5d) are arranged symmetrically to the longitudinal extension of a respective honeycomb component (2, 2'), so that both end surfaces (4a, 4b) of a honeycomb component (2) with a smaller depth are at an equal distance in the longitudinal direction to the end surfaces (4a, 4b) of an adjacent honeycomb component (2') with a greater depth.

6. Patchboard according to any one of claims 1 to 5, **characterized in that** the latching elements (9, 10, 11, 12, 13, 14, 15) of the individual honeycomb components (2, 2', 2", 2‴, 2"", 2ʺ‴) are designed in the form of latching pins, latching openings, arms (9, 13), grooves (10, 12), detents (11, 14), or latching projections (15).

7. Patchboard according to any one of claims 1 to 6, **characterized in that** a plurality of honeycomb components (2, 2', 2", 2‴, 2"", 2ʺ‴) are arranged and connected to one another in each of two mutually different directions of the patchboard (1).

8. Patchboard according to any one of claims 1 to 7, **characterized in that** a plurality of end elements (18) are arranged on at least one side of the patchboard (1) and are connected to the adjacent honeycomb components (2, 2', 2", 2‴, 2ʺʺ, 2ʺ‴) via latching elements (9, 10, 11, 12, 13, 14, 15).

## Revendications

1. Système de rangement en nid d'abeilles avec plusieurs modules en nid d'abeilles (2, 2', 2", 2‴, 2ʺʺ, 2ʺʺ), les modules en nid d'abeilles individuels (2, 2', 2", 2‴, 2"", 2"") présentant chacun un boîtier en forme de caisson (3) comprenant deux faces frontales (4a, 4b) et quatre faces latérales (5a, 5b, 5c, 5d) qui s'étendent entre les faces frontales (4a, 4b), et les deux faces frontales (4a, 4b) des modules en nid d'abeilles (2, 2', 2", 2‴, 2"", 2"") présentant chacune au moins une zone de raccordement (6, 6', 6"), et
au moins deux modules en nid d'abeilles (2, 2', 2", 2‴, 2"", 2"") présentant des sections transversales différentes, la largeur et/ou la hauteur d'un module en nid d'abeilles (2', 2", 2‴, 2"", 2""') de plus grande section transversale étant un multiple de la largeur et/ou de la hauteur d'un module en nid d'abeilles (2) de plus petite section transversale,
**caractérisé**
**en ce que** toutes les faces latérales (5a, 5b, 5c, 5d) des modules en nid d'abeilles (2, 2', 2", 2‴, 2"", 2"") présentent chacune au moins un élément d'encliquetage (9, 10, 11, 12, 13, 14, 15) pour la liaison à un autre module en nid d'abeilles (2, 2', 2", 2‴, 2"", 2ʺʺ),
**en ce que** le nombre d'éléments d'encliquetage (9, 10, 11, 12, 13, 14, 15) d'une face latérale (5a, 5b, 5c, 5d) de plus grande largeur ou de plus grande hauteur d'un module en nid d'abeilles (2', 2", 2‴, 2"", 2""') de plus grande section transversale est un multiple correspondant du nombre d'éléments d'encliquetage (9, 10, 11, 12, 13, 14, 15) d'une face latérale (5a, 5b, 5c, 5d) de plus petite largeur ou de plus petite hauteur d'un module en nid d'abeilles (2) de plus petite section transversale,
**en ce que** les éléments d'encliquetage (9, 10, 11, 12, 13, 14, 15) qui sont réalisés sur des faces latérales (5a, 5c ; 5b, 5d) opposées les unes aux autres sont réalisés en correspondance les uns des autres, et
**en ce que** l'extension longitudinale des éléments d'encliquetage (9, 10) sur les faces latérales de côté (5a, 5c) diffère de l'extension longitudinale des éléments d'encliquetage (12, 13) sur la face latérale supérieure (5b) et la face latérale inférieure (5d).

2. Système de rangement en nid d'abeilles selon la revendication 1, **caractérisé en ce que** des modules en nid d'abeilles (2, 2', 2", 2‴, 2"", 2ʺ‴) de sections transversales différentes présentent un nombre différent de zones de raccordement (6, 6', 6") et/ou des zones de raccordement (6, 6', 6") de tailles différentes.

3. Système de rangement en nid d'abeilles selon la revendication 1 ou 2, **caractérisé en ce qu'**au moins deux modules en nid d'abeilles (2, 2', 2") présentent des profondeurs différentes.

4. Système de rangement en nid d'abeilles selon la revendication 3, **caractérisé en ce que** la distance des éléments d'encliquetage (9, 10, 11, 12, 13, 14, 15) de la face latérale respective (5a, 5b, 5c, 5d) par rapport à la première face frontale (4a) pour un module en nid d'abeilles (2) de plus petite profondeur correspond à la distance des éléments d'encliquetage (9, 10, 11, 12, 13, 14, 15) de la face latérale correspondante (5a, 5b, 5c, 5d) par rapport à la première face frontale (4a) pour un module en nid d'abeilles (2', 2") de plus grande profondeur, de telle sorte que les premières faces frontales (4a) des modules en nid d'abeilles individuels (2, 2', 2") se situent toutes dans un plan.

5. Système de rangement en nid d'abeilles selon la revendication 3, **caractérisé en ce que** les éléments d'encliquetage (9, 10, 11, 12, 13, 14, 15) de la face latérale respective (5a, 5b, 5c, 5d) sont agencés symétriquement par rapport à l'extension longitudinale d'un module en nid d'abeilles respectif (2, 2'), de telle sorte que les deux faces frontales (4a, 4b) d'un module en nid d'abeilles (2) de plus petite profondeur présentent dans la direction longitudinale une distance égale par rapport aux faces frontales (4a, 4b) d'un module en nid d'abeilles (2') adjacent de plus grande profondeur.

6. Système de rangement en nid d'abeilles selon l'une quelconque des revendications 1 à 5, **caractérisé en ce que** les éléments d'encliquetage (9, 10, 11, 12, 13, 14, 15) des modules en nid d'abeilles individuels (2, 2', 2", 2‴, 2"", 2ʺ‴) sont réalisés sous forme de tenons d'encliquetage, d'ouvertures d'encliquetage, de nervures (9, 13), de rainures (10, 12), d'ergots d'encliquetage (11, 14) ou de saillies d'encliquetage (15).

7. Système de rangement en nid d'abeilles selon l'une quelconque des revendications 1 à 6, **caractérisé en ce que** plusieurs modules en nid d'abeilles (2, 2', 2", 2‴, 2"", 2""') sont agencés et reliés entre eux dans deux directions différentes l'une de l'autre du système de rangement en nid d'abeilles (1).

8. Système de rangement en nid d'abeilles selon l'une quelconque des revendications 1 à 7, **caractérisé en ce que** plusieurs éléments de terminaison (18) sont agencés sur au moins un côté du système de rangement en nid d'abeilles (1), lesquels sont reliés aux modules en nid d'abeilles voisins (2, 2', 2", 2‴, 2ʺʺ, 2""') par l'intermédiaire d'éléments d'encliquetage (9, 10, 11, 12, 13, 14, 15).
